# EUROPÄISCHE PATENTANMELDUNG

(11) **EP 3 050 469 A1**
(43) Veröffentlichungstag der Anmeldung: **03.08.2016**
(21) Anmeldenummer: 15152842.9
(22) Anmeldetag: 28.01.2015
(51) Int. Cl.: A47F 5/08, A47F 7/02, B65D 85/02

(54) **Halter für Waren, Verkaufseinheit mit einem solchen Halter sowie Verfahren zur Herstellung einer Verkaufseinheit**

(71) Anmelder: beeline GmbH, 51063 Köln (DE)
(72) Erfinder: Schneider, Tim, 51063 Köln (DE); Steber, Harald, 45130 Essen (DE)
(74) Vertreter: Buchenau, Thomas

(57) **Zusammenfassung**

Die Erfindung betrifft einen Halter für Waren nach dem Oberbegriff des Anspruchs 1, insbesondere für ringförmige oder bandartige Waren, wie z.B. Armbänder, Schmuckketten und sonstige Schmuckwaren. Die Erfindung betrifft ferner eine Verkaufseinheit aus Halter und Waren sowie ein Verfahren zur Herstellung einer Verkaufseinheit mit mindestens einem Halter. Ein erfindungsgemäßer Halter (10) für Waren (40) umfasst ein Halteelement (12) mit einem Warenstützabschnitt (14), wobei der Warenstützabschnitt (14) mindestens eine, zu einer zu haltenden Ware (40) gerichtete Stützfläche (18) umfasst, die auf der Vorderseite (20) des Halteelements (12) ausgebildet ist. Dabei ist der Warenstützabschnitt (14) durch ein oberes Ende (26) und ein unteres Ende (24) in seiner Höhe begrenzt, wobei an der Rückseite (22) des Halteelements (12) ein Einsteckabschnitt (16) ausgebildet oder angeordnet ist. Der Einsteckabschnitt (16) erstreckt sich von dem oberen Ende (26) oder von dem unteren Ende (24) des Halteelements (12) derart, dass sich ein in der Seitenansicht mindestens zweischenkliges Halteelement (12) ergibt.

## Beschreibung

Die Erfindung betrifft einen Halter für Waren nach dem Oberbegriff des Anspruchs 1, insbesondere für ringförmige oder bandartige Waren, wie z.B. Armbänder, Schmuckketten, Haarbänder und sonstige Schmuckwaren. Die Erfindung betrifft ferner eine Verkaufseinheit aus Halter und Waren sowie ein Verfahren zur Herstellung einer Verkaufseinheit mit mindestens einem Halter.

Aus EP 0 682 899 B1, EP 0 884 014 B9, DE 201 03 794 U1, DE 201 02 061 U1, CH 356 661 A1, CH 248 983 A, CH 216 082 A und FR 2 782 624 A1 sind diverse Schmuckhalter bekannt, die alle eine c-förmige Stützstruktur umfassen, welche das Schmuckstück am inneren Umfang über einen Großteil des Umfangs stützt. Diese Halter sind relativ teuer in der Herstellung und werden üblicherweise über einen längeren Zeitraum verwendet. Sie haben darüber hinaus den Nachteil, dass es zusätzlichen Aufwand für Verkaufspersonal bedeutet, wenn ein Kunde ein mit einem solchen Schmuckhalter präsentiertes Schmuckstück kaufen möchte, da dann das Schmuckstück von dem Schmuckhalter zunächst separiert werden muss.

Aus WO 2013/060785 ist ein Ringhalter bekannt, wobei der Ringhalter einen Greifabschnitt, eine quer zum Greifabschnitt angeordnete und sich an den Greifabschnitt anschließende Kontaktfläche zum Anordnen der Außenseite eines Rings in Verlängerung des Greifabschnitts sowie von der Kontaktfläche beabstandete Fixierstrukturen umfasst, die es ermöglichen, einen Ring durch Verwendung eines bandartigen Haltemittels gegenüber der Kontaktfläche festzulegen. Dieser Ringhalter ist nur für die Festlegung formstabiler Ringe geeignet. Ferner ist er nicht für die Verwendung mit vertikalen Schlitzwänden geeignet, deren Schlitze sich in horizontaler Richtung erstrecken.

Der Erfindung liegt die Aufgabe zugrunde, einen Halter, eine Verkaufseinheit mit einem solchen Halter sowie ein Verfahren zur Verbindung eines Halters mit einer Ware zur Verfügung zu stellen, mit welchen ringförmige oder bandartige Waren einfach und kostengünstig in ansprechender Art und Weise an vertikalen Schlitzwänden mit sich horizontal erstreckenden Schlitzen zur Schau gestellt werden können. Die Erfindung soll auch an überwiegend vertikal ausgerichteten Schlitzwänden verwendbar sein, bei welchen sich die Schlitze in überwiegend horizontaler Richtung erstrecken.

Die Lösung der Aufgabe erfolgt erfindungsgemäß mit den Merkmalen der unabhängigen Ansprüche. Weitere praktische Ausführungsformen sind in den abhängigen Ansprüchen beschrieben.

Ein erfindungsgemäßer Halter für Waren umfasst ein Halteelement mit einem Warenstützabschnitt, wobei der Warenstützabschnitt mindestens eine, zu einer zu haltenden Ware gerichtete Stützfläche umfasst, die auf der Vorderseite des Halteelements ausgebildet ist. Dabei ist der Warenstützabschnitt durch ein oberes Ende und ein unteres Ende in seiner Höhe begrenzt, wobei an der Rückseite des Halteelements ein Einsteckabschnitt ausgebildet oder angeordnet ist. Der Einsteckabschnitt erstreckt sich von dem oberen Ende oder von dem unteren Ende des Halteelements derart, dass sich ein in der Seitenansicht mindestens zweischenkliges Halteelement ergibt. Damit ist gemeint, dass der Warenstützabschnitt und der Einsteckabschnitt winklig zueinander angeordnet sind, so dass der Schenkel mit dem Einsteckabschnitt in einen Schlitz einer Schlitzwand eingesteckt werden kann, während der Warenstützabschnitt in einer abweichenden Erstreckungsrichtung zu dem Einsteckabschnitt angeordnet ist, so dass das Halteelement mit einer daran befestigten Ware insbesondere schwerkraftbedingt aufgrund der zweischenkligen Gestaltung in einer Schlitzwand fixierbar ist. Der erfindungsgemäße Halter kann besonders einfach und kostengünstig als einteiliges Bauteil hergestellt werden. Er kann jedoch auch zwei- oder mehrteilig ausgebildet sein. Besonders bevorzugt ist eine Herstellung aus Kunststoff, insbesondere als Spritzgießteil, da ein solches Element zum einen formstabil ausgebildet werden kann und zum anderen in hohen Stückzahlen kostengünstig produzierbar ist. Ferner kann ein erfindungsgemäßer Halter aus Kunststoff mit einem geringen Bauteilgewicht realisiert werden. Es ist bevorzugt, wenn zur Herstellung eines erfindungsgemäßen Halters ein transparentes Material verwendet wird.

In einer weiteren praktischen Ausführungsform eines erfindungsgemäßen Halters weist die Rückseite des Stützabschnitts eine eben ausgebildete Anlagefläche auf. Alternativ oder in Ergänzung dazu ist die Vorderseite des Stützabschnitts von dem unteren Ende zum oberen Ende kreisbogenförmig ausgebildet. Die Ausbildung einer ebenen Anlagefläche auf der Rückseite des Stützabschnitts hat den Vorteil, dass sich ein erfindungsgemäßer Halter insbesondere an eben ausgebildeten Warenhaltern, wie zum Beispiel eben ausgebildeten Schlitzwänden, automatisch in eine Soll-Position begibt, wenn die geometrische Gestaltung des erfindungsgemäßen Halters und die Einwirkung der Schwerkraft auf diesen Halter mit einer an diesem Halter befestigten Ware diese Position zulässt. Die Ausbildung eines kreisbogenförmigen Stützabschnitts hat insbesondere in Verbindung mit bogenförmigen einschließlich kreisförmigen Waren den Vorteil, dass die Ware an dem erfindungsgemäßen Halter an dem gesamten Stützabschnitt zur Anlage kommen kann bzw. dass der Abstand der Ware zu dem Stützabschnitt im Bereich des Stützabschnitts ungefähr konstant bleibt. Dadurch kann eine Ware besonders sicher an dem erfindungsgemäßen Halter befestigt werden.

In einer weiteren praktischen Ausführungsform eines erfindungsgemäßen Halters ist der Warenstützabschnitt zumindest teilweise u-förmig oder v-förmig ausgebildet, wobei die freien Enden des u bzw. v in Richtung der Vorderseite orientiert sind. Eine solche Ausbildung hat den Vorteil, dass an einem erfindungsgemäßen Halter zu befestigende Waren innerhalb der uoder v-Form des Warenstützabschnitts vollständig oder teilweise aufgenommen werden können. Darüber hinaus hat eine solche Gestaltung den Vorteil, dass durch die zu den freien Enden führenden Wände die Ware gegen seitliche Beschädigungen und insbesondere Gebrauchsspuren vor dem Verkauf geschützt wird. Damit sind insbesondere solche Beschädigungen und Abnutzung gemeint, die durch vielfaches Einstecken in ein Warenpräsentationsdisplay und Herausnehmen aus einem solchen Display entstehen können.

Zur Befestigung spezieller Waren, insbesondere solcher Waren, die ringförmig oder bogenförmig ausgebildet sind und über den Verlauf des Bogens bzw. Rings verschiedene Dicken aufweisen, ist es vorteilhaft, wenn an dem Halteelement ein Abstandshalter angeordnet oder ausgebildet ist, der sich von der Anlagefläche aus in Richtung der zu befestigenden Ware erstreckt. Ein solcher Abstandshalter kann entweder einstückig mit dem Halteelement ausgebildet oder als separates Element hergestellt sein. Ein separat hergestellter Abstandshalter ist vorzugsweise über mindestens ein Kupplungselement mit der Anlagefläche des Warenstützabschnitts verbunden. Als Kupplungselement kommt diesbezüglich insbesondere eine in dem Warenstützabschnitt ausgebildete Öffnung in Betracht, die mit einem komplementär an dem Abstandshalter ausgebildeten Steckelement zusammenwirkt. Diesbezüglich wird insbesondere auf die Ausbildung eines Schlitzes als Öffnung und die Ausbildung einer ungefähr den Maßen des Schlitzes entsprechenden Lasche an dem Abstandshalter verwiesen.

In einer weiteren praktischen Ausführungsform eines erfindungsgemäßen Halters ist an der Rückseite des Warenstützabschnitts eine Fixierstruktur zur Lagefixierung eines Verbindungselements ausgebildet. Diesbezüglich wird insbesondere auf Fixierstrukturen verwiesen, die zur Fixierung eines Verbindungselements in Hochrichtung des Halteelements geeignet ist. Als Verbindungselemente sind insbesondere bandartige Elemente, wie zum Beispiel Seile, Schnüre oder sonstige, bandartig ausgebildete Elemente geeignet. Besonders einfach und kostengünstig lässt sich als Fixierstruktur an einem Warenstützabschnitt eine Materialvertiefung ausbilden, durch welche ein Verbindungselement in Hochrichtung des Halteelements in seiner Lage fixiert wird. Als Fixierstruktur kommt ferner eine Durchgangsöffnung in Frage, die es erfordert, dass ein Verbindungselement durch diese Öffnung hindurchgeführt wird. Ein einfaches Einhängen eines Bandes in eine solche Durchgangsöffnung, welche allseitig von Material umgeben ist, ist in diesem Fall nicht möglich. Eine Durchgangsöffnung hat gegenüber einer Vertiefung den Vorteil, dass ein insbesondere elastisches Band nicht durch einfaches Dehnen des Bandes entfernt werden kann. Ein fest durch die Durchgangsöffnung gespanntes Band kann eine Ware mit dem Halter so verbinden, dass die Verbindung zwischen Halter und Ware nur durch Zerstörung des Bandes gelöst werden kann. Dies ist insbesondere dann von Vorteil, wenn durch diese Verbindung sichergestellt werden soll, dass die Verbindung zwischen Halter und Ware dauerhaft gesichert ist, insbesondere bis der Halter zusammen mit der Ware verkauft wurde. Dies ist insbesondere dann von Interesse, wenn der Halter auch zur Befestigung von Preisangaben und/oder elektronischen Sicherungen benutzt werden soll.

In einer geometrisch bevorzugten Gestaltung eines erfindungsgemäßen Halters weist der Einsteckabschnitt mindestens einen bogenförmigen oder in anderer Art und Weise abgewinkelten Bereich auf, insbesondere einen Bereich, der es in Verbindung mit einer Schlitzwand nicht ermöglicht, den Einsteckabschnitt eines erfindungsgemäßen Halters durch eine geradlinige Bewegung aus einer Soll-Position, in welcher der Halter an einer Schlitzwand hängend befestigt ist, in eine Position zu bewegen, in welcher der Halter von der Schlitzwand getrennt ist. Eine solche Gestaltung hat den Vorteil, dass einem unbeabsichtigten Lösen eines erfindungsgemäßen Halters von einer Schlitzwand insoweit entgegengewirkt wird, als eine bestimmte, nicht lineare Bewegung erforderlich ist, um den Halter von einer Schlitzwand zu trennen. Diesbezüglich ist es besonders bevorzugt, wenn der Einsteckabschnitt sich zunächst ungefähr senkrecht zu einer rückseitigen Anlagefläche des Halteelements erstreckt, wobei mit ungefähr senkrecht insbesondere Winkel zwischen 70° und 110° umfasst sein sollen. Sofern die Rückseite des Halteelements nicht eben ausgebildet ist, soll zur Bestimmung des Winkels zwischen der Rückseite des Warenstützabschnitts und dem Einsteckabschnitt die nächstgelegene Tangente des Warenstützabschnitts zu der nächstgelegenen Tangente des Einsteckabschnitts verwendet werden. Um die Länge des Einsteckabschnitts insgesamt zu begrenzen, ist es bevorzugt, wenn der bogenförmige oder abgewinkelte Bereich des Einsteckabschnitts um 30° bis 70° nach oben führt.

Vorstehend wurde bereits auf Vorteile eines erfindungsgemäßen Halters verwiesen, der eine Durchgangsöffnung aufweist. Vorzugsweise wird eine solche Durchgangsöffnung in Querrichtung ausgebildet. Besonders bevorzugt wird eine solche Durchgangsöffnung im Bereich des Scheitels eines u-förmig oder v-förmig gestalteten Halteabschnitts ausgebildet. In diesem Fall kann die Befestigung einer Ware an einem erfindungsgemäßen Halter mit besonders wenig Material (Befestigungsmaterial, wie z.B. ein Band) und somit kostengünstig und einfach erfolgen. Ferner wird so insofern eine besonders sichere Verbindung zwischen Ware und Halter erzielt, als der Zugang im Bereich des Scheitels eines u-förmig oder v-förmig gestalteten Halteabschnitts vor unbeabsichtigter oder absichtlicher mechanischer Beschädigung von außen geschützt ist.

Die Erfindung betrifft auch eine Verkaufseinheit mit einem wie vorstehend beschriebenen Halter, bei welcher mindestens eine ringförmige oder bandartige Ware bogenförmig mit einer Außenfläche zur Vorderseite des Stützabschnitts ausgerichtet und derart angeordnet ist, dass sich die Bogenebene in Hochrichtung und Längsrichtung des Halters erstreckt, und die Ware und der Halter mit mindestens einem Verbindungselement miteinander verbunden sind. Eine solche Verkaufseinheit ermöglicht eine bislang nicht bekannte und kostengünstige Art und Weise der Darbietung ringförmiger oder bandartiger Waren an ausschließlich oder überwiegend vertikal ausgerichteten Schlitzwänden mit sich ausschließlich oder überwiegend horizontal erstreckenden Schlitzen. An solchen Schlitzwänden können die erfindungsgemäßen Verkaufseinheiten so angeordnet werden, dass der Halter mit einer sich in Querrichtung des Halters erstreckenden Anlagefläche an der Schlitzwand anliegt. Dazu muss lediglich der Einsteckabschnitt in den Schlitz der Schlitzwand eingesteckt werden, wodurch die Ware an der Schlitzwand in vertikaler Ausrichtung präsentiert wird. Zum Ansehen und zum Erwerb einer solchen Verkaufseinheit kann ein Kunde die Einheit aus der Schlitzwand entnehmen, diese anprobieren und - sofern er die Ware erwerben möchte - diese an der Kasse bezahlen und als Verkaufseinheit mit nach Hause nehmen. Da der Halter und die Verbindungselemente nur geringe Herstellungskosten verursachen, können diese dem Kunden zusammen mit der Ware als Verkaufseinheit beim Kauf ausgehändigt werden. Der Kunde kann die Ware dann nach dem Erwerb selbständig aus der Verkaufseinheit lösen, indem er die Verbindungselemente öffnet bzw. zerstört.

In einer praktischen Ausführungsform der erfindungsgemäßen Verkaufseinheit ist die Ware zwischen einem innenseitig angeordneten Formgebungselement und dem Stützabschnitt angeordnet, wobei das Formgebungselement, die Ware und der Halter mit mindestens einem Verbindungselement miteinander verbunden sind. Diese Ausführungsform ist insbesondere für eine ansprechende Darbietung forminstabiler Waren geeignet, da diese auf einfache und kostengünstige Art und Weise mit einem Formgebungselement in eine gewünschte, bogenförmige bzw. kreisringförmige Form gebracht werden können und der Kunde frontal auf das "dekorative Element" schauen kann.

Als forminstabile Waren werden vorliegend insbesondere solche Waren angesehen, welche ihre Form und/oder Relativposition zu einem Haltebereich verändern, sofern diese an nur einem Punkt oder in einem sehr kleinen Bereich gehalten werden. Dies trifft insbesondere auf Armbänder, Armketten und sonstige Schmuckgegenstände zu, die aus einem oder mehreren bandoder schnurartigen Elementen und optional mit diesen verbundenen Elementen bestehen. Als band- oder schnurartige Elemente kommen insbesondere Ketten, Fäden, Nylonschnüre, dünne Drähte oder sonstige Elemente in Betracht. Eine erfindungsgemäße Verkaufseinheit hat den Vorteil, dass diese relativ einfach und kostengünstig herstellbar ist und dass die gesamte Verkaufseinheit zur Präsentation einfach in eine Schlitzwand eingeschoben oder an einem sonstigen Gegenstand befestigt werden kann, wobei ein interessierter Kunde die Verkaufseinheit vollständig entnehmen, anprobieren und diese mitsamt Halter und Formgebungselement käuflich erwerben kann. Der Halter und das Formgebungselement sind daher vorzugsweise Einwegelemente, die vor dem Verkaufen einer Ware nicht von der Ware separiert werden müssen.

In einer besonders praktischen Ausführungsform einer erfindungsgemäßen Verkaufseinheit umfasst das Formgebungselement einen biegeelastischen Streifen, der bogenförmig oder ringförmig innerhalb einer formstabilen Ware derart angeordnet und gegenüber der Ware fixiert ist, dass eine formstabile Einheit entsteht. Dabei steht das Ziel im Vordergrund, das Formgebungselement so günstig wie möglich zu gestalten, um zusammen mit einer in ihrer Form zu stabilisierenden Ware insgesamt eine formstabile Einheit zu erzielen. Diesbezüglich wird insbesondere auf die Möglichkeit verwiesen, einen biegeelastischen Streifen aus einem folienartigen Material und/oder aus einem Kunststoff, aus Papier oder aus Pappe herzustellen. Andere Materialien sind ebenfalls geeignet.

Dabei ist es besonders bevorzugt, wenn die Dicke des Formgebungselements kleiner ist als 2 mm. Besonders bevorzugt sind Dicken zwischen 0,3 mm und 1 mm.

Ebenfalls bevorzugt ist es, wenn sich das Formgebungselement über mindestens die Hälfte des Umfangs einer ringförmigen Ware erstreckt. Besonders bevorzugt ist es, wenn der biegeelastische Streifen sich mindestens über Dreiviertel des Umfangs einer instabilen ringförmigen Ware erstreckt. Wenn die zu formstabilisierende Ware sich nicht über einen gesamten Kreisring erstreckt, ist es bevorzugt, wenn das Formgebungselement sich über die gesamte Länge der zu stabilisierenden Ware erstreckt. Für ringförmige Waren ist es bevorzugt, wenn sich das Formgebungselement über den gesamten Ring erstreckt.

Vorstehend wurde bereits darauf hingewiesen, dass an einem erfindungsgemäßen Halter ein Abstandshalter angeordnet oder ausgebildet sein kann. Ein solcher Abstandshalter wird vorzugsweise zwischen einem Formgebungselement und dem Stützabschnitt eines Halteelements angeordnet. Besonders bevorzugt ist es, wenn der Abstandshalter einen sich in Längsrichtung der Verkaufseinheit erstreckenden Schlitz aufweist, der sich von dem zum Formgebungselement weisenden Ende in Richtung Stützabschnitt erstreckt. Ein solcher Schlitz kann insbesondere dazu genutzt werden, ein oder mehrere bandartige Elemente einer Ware durch den Abstandshalter hindurchzuführen. Ein so ausgebildeter Abstandshalter ist insbesondere zur Befestigung von Waren an einer erfindungsgemäßen Verkaufseinheit geeignet, die mehrere, verschiedengroße Elemente umfasst, die an einem oder mehreren bandartigen Elementen befestigt sind. Diesbezüglich wird insbesondere auf Armbänder, Armketten oder sonstige Schmuckgegenstände mit verschiedengroßen Perlen oder sonstigen Applikationen verwiesen.

Es wurde ebenfalls bereits darauf verwiesen, dass es vorteilhaft ist, wenn an dem Abstandshalter und/oder an dem Formgebungselement Kupplungselemente zur Verbindung des Abstandshalters mit dem Formgebungselement ausgebildet sind. Diesbezüglich wurde insbesondere auf die Ausbildung eines Schlitzes und einer mit dem Schlitz korrespondierenden Lasche zur klemmenden Befestigung eines Abstandshalters an einem Stützabschnitt eines erfindungsgemäßen Halters verwiesen. So kann nicht nur eine einfache Befestigung eines Abstandshalters an einem Halteelement erfolgen, sondern es ergibt sich darüber hinaus eine hohe Variabilität, da ein erfindungsgemäßer Halter mit und ohne Abstandshalter eingesetzt werden kann.

In einer weiteren praktischen Ausführungsform einer erfindungsgemäßen Verkaufseinheit sind an dem Abstandshalter zwei gegenüberliegende Ausnehmungen in Querrichtung ausgebildet und an dem Formgebungselement ein mit der Breite des Abstandshalters korrespondierender Schlitz ausgebildet, die es ermöglichen, den Abstandshalter durch den Schlitz zu schieben und durch Drehen im Bereich der Ausnehmung gegenüber dem Formgebungselement zu fixieren. So kann auf einfache Art und Weise eine relative Fixierung des Formgebungselements an dem Abstandshalter erfolgen. Es wird darauf hingewiesen, dass auf analoge Art und Weise auch eine direkte Befestigung eines Formgebungselements an einem erfindungsgemäßen Halter erfolgen könnte. Dazu könnte beispielsweise an der Vorderseite des Stützabschnitts ein Vorsprung ausgebildet sein, der so gestaltet ist wie der vordere Teil des Abstandshalters.

Die Erfindung betrifft auch ein Verfahren zur Herstellung einer Verkaufseinheit mit mindestens einem Halter, mindestens einer ringförmigen oder bandartigen Ware und mindestens einem Formgebungselement, welches durch folgende Verfahrensschritte gekennzeichnet ist:
a) Anordnung der Ware zwischen dem Formgebungselement und dem Halteelement und
b) Verbinden der Ware mit dem Formgebungselement und dem Halteelement mittels mindestens eines Verbindungselements zu einer Verkaufseinheit.

Das erfindungsgemäße Verfahren ermöglicht es auf einfache und kostengünstige Art und Weise, insbesondere forminstabile Waren oder Waren mit unregelmäßiger Außenkontur in ansprechender Art und Weise zusammen mit anderen Waren an einer überwiegend vertikal ausgerichteten Schlitzwand zu fixieren. Besondere Vorteile ergeben sich, wenn ein biegeelastischer Materialstreifen als Formgebungselement verwendet wird, der selbst forminstabil ist, aber durch Formung und Verbinden mit der Ware zu einer formstabilen Einheit aus Materialstreifen und Ware führt. In diesem Fall kann mit einem sehr kostengünstigen Materialstreifen, der darüber hinaus ein nur geringes Gewicht aufweist, eine formstabile Einheit gebildet werden, die ein einfaches und kostengünstiges sowie ansprechendes Präsentieren der Ware ermöglicht. Das Halteelement ist vorzugsweise ein formstabiles Element, welches aber ebenfalls aus einem kostengünstigen Material, wie insbesondere Kunststoff, hergestellt werden kann. Ein besonderer Vorteil ergibt sich dadurch, dass das formstabile Halteelement nur einen Bruchteil der Ausdehnung in Hochrichtung aufweisen muss als die Ware selbst, da die Stabilisierung der Ware mittels eines separaten, selbst nicht zwingend formstabilen Elements erfolgt.

Besonders bevorzugt ist es, wenn das Formgebungselement und die Ware in einem ersten Verfahrensschritt zu einer vorkonfektionierten Einheit verbunden werden und in einem zweiten Verfahrensschritt die vorkonfektionierte Einheit mit dem Halter verbunden wird. In diesem Fall kann Vorkonfektionierung orts- und zeitunabhängig erfolgen und die erwartungsgemäß etwas aufwändigere Verbindung der vorkonfektionierten Einheit mit dem Halter in einem separaten Verfahrensschritt zeitlich entkoppelt durchgeführt werden. Wenn gemäß einer weiter bevorzugten Ausführungsform eines erfindungsgemäßen Verfahrens die Ware mit dem Formgebungselement und dem Halteelement mittels mindestens eines lösbar angeordneten Verbindungselements und mittels mindestens eines nicht lösbar angeordneten Verbindungselements verbunden wird, ergibt sich eine zum einen sichere und zum anderen einfache Montage einer vorkonfektionierten Einheit mit einem erfindungsgemäßen Halter. Als lösbar angeordnetes Verbindungselement kommt in diesem Fall insbesondere ein im oberen Bereich des Halteelements angeordneter geschlossener Ring in Betracht. Ein solcher Ring kann bereits bei der Herstellung der vorkonfektionierten Einheit an dieser angeordnet werden. Zur Herstellung einer Erstverbindung wird der an der vorkonfektionierten Einheit angeordnete Ring über das Einsteckelement geführt und in eine auf der Rückseite des Stützabschnitts ausgebildete Vertiefung eingeführt, um diese in Hochrichtung festzulegen. Als nicht lösbar angeordnetes Verbindungselement kommt insbesondere die Verwendung von nicht oder nur geringfügig elastischen Bandes in Betracht, das durch eine allseitig von Material umgebene Öffnung geführt wird. Dieser Schritt ist zwar etwas komplizierter, ermöglicht es jedoch, eine vorkonfektionierte Einheit aus Ware und Formgebungselement sicher mit einem erfindungsgemäßen Halter zu verbinden, so dass der Halter auch als Preisschild und/oder elektronische Sicherung verwendet werden kann, da eine Trennung des Halters von der Ware nur durch Zerstörung des nicht lösbar angeordneten Verbindungselements in Betracht kommt.

Es wird ferner auf weitere allgemeine Merkmale eines erfindungsgemäßen Halters hingewiesen, die in Verbindung mit allen beanspruchten Gestaltungsvarianten vorteilhaft sein können.

Es ist bevorzugt, wenn das vom Warenstützabschnitt entfernte Ende eines Einsteckabschnitts abgerundet gestaltet ist, weil dies das Einstecken des Einsteckabschnitts in einen Schlitz einer Schlitzwand erleichtert.

Aus dem gleichen Grund ist es bevorzugt, wenn der Einsteckabschnitt einen bogenförmigen Bereich mit einem weichen Übergang, vorzugsweise mit einem Innenradius von mindestens 5 mm, weiter bevorzugt mindestens 10 mm, aufweist.

Weitere praktische Ausführungsformen und Vorteile der Erfindung sind nachfolgend im Zusammenhang mit den Zeichnungen beschrieben. Es zeigen:
- Fig. 1: eine erste Ausführungsform eines erfindungsgemäßen Halters in einer perspektivischen Ansicht von schräg vorne,
- Fig. 2: den Halter aus Figur 1 in einer perspektivischen Ansicht von schräg hinten,
- Fig. 3: den Halter aus Figur 1 in einer Ansicht von vorne,
- Fig. 4: den Halter aus Figur 1 in einer Seitenansicht,
- Fig. 5: eine erfindungsgemäße Verkaufseinheit mit dem erfindungsgemäßen Halter aus den Figuren 1-4 in einer perspektivischen Ansicht von schräg hinten,
- Fig. 6: eine zweite Ausführungsform eines erfindungsgemäßen Abstandshalters in einer perspektivischen Ansicht von schräg vorne,

- Fig. 7: eine erfindungsgemäße Verkaufseinheit mit dem erfindungsgemäßen Halter aus den Figuren 1-4 in einer perspektivischen Ansicht von schräg vorne,
- Fig. 8-10: das Einstecken einer erfindungsgemäßen Verkaufseinheit in eine vertikale Schlitzwand mit sich in horizontaler Richtung erstreckenden Schlitzen,
- Fig. 11a-d: die Anordnung des in den Figuren 1-4 gezeigten, erfindungsgemäßen Halters in unterschiedlich ausgebildeten Schlitzwänden in Seitenansichten und die
- Fig. 12-18: verschiedene Verfahrensschritte und Ansichten während der Herstellung einer erfindungsgemäßen Verkaufseinheit mit einem Abstandshalter.

In den Figuren 1 bis 4 ist ein erfindungsgemäßer Halter 10 in verschiedenen Ansichten gezeigt. Der Halter 10 umfasst ein Halteelement 12 mit einem Warenstützabschnitt 14 und einem Einsteckabschnitt 16. Der Warenstützabschnitt 14 umfasst eine zu einer in den Figuren 1 bis 4 nicht dargestellten Ware gerichtete Stützfläche 18, die auf der Vorderseite 20 des Halteelements 12 ausgebildet ist. Wie in den Figuren 1, 2 und 4 gut zu erkennen ist, erstreckt sich der Einsteckabschnitt 16 in Richtung der Rückseite 22 des Halteelements 12.

Der Einsteckabschnitt 16 weist in der gezeigten Ausführungsform eine gleichbleibende Dicke d_{E} von ca. 2 mm auf (siehe Figur 2). Diese Dicke d_{E} ist besonders geeignet für die Verwendung des Halters in Verbindung mit den in Figur 11 gezeigten Schlitzwänden 62, auf welche nachfolgend noch im Detail Bezug genommen wird. Bevorzugte Dicken liegen zwischen 1 mm und 5 mm, besonders bevorzugte Dicken liegen zwischen 1,5 mm und 3 mm.

Die Breite b_{H} des Halters 10 beträgt in der gezeigten Ausführungsform ca. 10 mm (siehe Figur 3). Diese Breite ist besonders geeignet für Waren und/oder Formgebungselemente 58 mit einer maximalen Breite von 8 mm. Es ist bevorzugt, wenn die Breite der Waren 40 geringer ist als die Breite des Halters 10, damit der Halter 10 mit seinem Warenstützabschnitt 14 die Ware 40 und/oder das Formgebungselement 58 seitlich überragt und somit schützt. Wenn die Tiefe der Waren 40 ausreichend klein ist, dass die freien Enden gegenüber der Innenseite der von dem Warenstützabschnitt 14 aufgenommenen Ware 40 hervorstehen, wird die Ware sogar "umklammert".

Der Warenstützabschnitt 14 ist durch ein unteres Ende 24 und ein oberes Ende 26 in seiner Höhe begrenzt, wobei sich der Einsteckabschnitt 16 von dem oberen Ende 26 in der in den Figuren 1 bis 4 gezeigten Ausführungsform zur Rückseite 22 derart erstreckt, dass sich ein in der Seitenansicht (siehe Figur 4) zweischenkliges Halteelement 12 ergibt, bei welchem der Warenstützabschnitt 14 einen ersten Schenkel darstellt und der Einsteckabschnitt 16 einen zweiten Schenkel darstellt (siehe Figuren 1 und 3).

In einigen Figuren, in welchen ein Halter 10 dargestellt ist, ist ein x-y-z-Koordinatensystem dargestellt, um die Längsrichtung (x-Richtung), die Querrichtung (y-Richtung) und die Hochrichtung (z-Richtung) des Halters 10 zu kennzeichnen. Auf die vorstehend genannten Richtungen wird im Folgenden in Verbindung mit einzelnen Elementen des Halters 10 Bezug genommen.

Wie insbesondere in den Figuren 2 und 4 zu erkennen ist, weist die Rückseite des Warenstützabschnitts 14 eine eben ausgebildete Anlagefläche 28 auf.

Die Vorderseite des Warenstützabschnitts 14 ist kreisbogenförmig ausgebildet, was insbesondere in den Figuren 1, 2 und 4 gut zu erkennen ist.

Der Halter 10 ist achssymmetrisch bezüglich seiner Mittel-Hochachse gestaltet und in seiner geometrischen Gestaltung für die Herstellung als Massenbauteil im Kunststoff-Spritzgießverfahren optimiert.

Wie in Figur 1 dargestellt, ist der Warenstützabschnitt 14 in einer Ansicht von oben u-förmig ausgebildet, indem sich von einem - hier eben ausgebildeten - mittleren Bereich eine Anlagefläche 28 des Warenstützabschnitts 14 in Längsrichtung zur Vorderseite 20 nach außen gerichtete Schenkel 30 erstrecken. Der mittlere Bereich kann alternativ wegfallen, wenn sich die Schenkel 30 stattdessen berühren, oder der mittlere Bereich kann bogenförmig ausgebildet sein.

Als Kupplungselement 32 ist im Bereich des Warenstützabschnitts 14 an dem Halteelement 12 ein sich im Wesentlichen in Querrichtung erstreckender Schlitz 34 ausgebildet.

Ein solcher Schlitz 34 kann insbesondere für das Einstecken eines Abstandshalters 36 mit einer daran ausgebildeten Lasche 38 verwendet werden. Die Verwendung und Montage eines solchen Abstandshalters 36 wird in Verbindung mit den Figuren 12-18 noch im Detail erläutert.

Figur 5 zeigt eine erfindungsgemäße Verkaufseinheit 60 mit einem erfindungsgemäßen Halter 10, der dem Halter aus den Figuren 1-4 entspricht, einer ringförmigen Ware 40 sowie Verbindungselementen 42 in Form eines ersten Bandes 44 und einer zweiten Bandes 46.

Das erste Band 44 und das zweite Band 46 verbinden die Ware 40 mit dem Halter 10, wobei das erste Band 44 gegenüber dem Halter 10 insofern in seiner Lage in Hochrichtung des Halters 10 fixiert ist, als es durch eine als Fixierstruktur 48 dienende, an der Rückseite 22 des Warenstützabschnitts 14 ausgebildete Vertiefung 50 geführt ist (siehe Figur 2).

Das zweite Band 46 ist gegenüber dem Halter 10 insofern in seiner Lage in Hochrichtung des Halters 10 fixiert, als es durch eine als Fixierstruktur 48 dienende, an der Rückseite 22 des Warenstützabschnitts 14 ausgebildete Durchgangsöffnung 52 geführt ist, die sich in Querrichtung (y-Richtung) des Halters 10 erstreckt (siehe auch Figur 2).

Wie insbesondere in den Figuren 1 und 3 zu erkennen ist, sind die Vertiefung 50 und die Durchgangsöffnung 52 in der gezeigten Ausführungsform so ausgebildet, dass diese eine Verbindung zur Vorderseite 20 des Halteelements 12 führende Öffnungen 54, 56 umfassen. Diese Öffnungen 54, 56 können genutzt werden, um ein Verbindungselement 42 - insbesondere wie das in Figur 7 gezeigte zweite Band 46 - zweifach mittig durch diese Öffnung 56 und durch eine Ware 40 und/oder ein Formgebungselement 58 und dann jeweils nach außen um die Ware 40 und/oder das Formgebungselement 58 herum zu führen. Dadurch kann die Sicherheit der Fixierung einer Ware 40 an einem Halter 10 erhöht werden, insbesondere, wenn zwei separate zweite Bänder 46 als Verbindungselemente 42 verwendet werden, so dass bei Versagen oder Zerstörung eines Bandes 46 die Ware 40 noch über das andere Band 46 verbunden ist.

Das erste (obere) Band 44 in den Figuren 5 und 7 ist jeweils ein geschlossener Ring, der das Halteelement 12, die Ware 40 und das (optionale) Formgebungselement 58 umschließt. Als geschlossener Ring werden zum einen Ringe angesehen, die bereits bei der Herstellung geschlossen werden und daher nur durch Öffnen der Ware 40 und Aufschieben des Rings auf ein offenes Ende der Ware mit der Ware verbunden werden können. Ein Öffnen des Rings ist nach der Herstellung dann nur durch Zerstörung des Rings möglich. Als geschlossener Ring werden zum anderen Bänder mit zwei offenen Enden angesehen, die zu einem geschlossenen Ring verbunden worden sind, insbesondere durch Verknoten, Verschweißen, Verpressen und/oder Verkleben. Das erste Band 44 kann - unabhängig davon, ob ein Formgebungselement 58 zum Einsatz kommt - bereits vor der Verbindung der Ware 40 mit dem Halter 10 um die Ware 40 und das optionale Formgebungselement 58 angeordnet sein. Eine einfache erste Verbindung zwischen der Ware 40 und dem Halter 10 kann in diesem Fall insbesondere hergestellt werden, indem der (noch nicht verbundene) Halter 10 mit seinem Einsteckabschnitt 16 durch das als geschlossenen Ring um die Ware 40 geführte erste Band 44 geführt und in die in den Figuren 5 und 7 gezeigte Position gebracht wird. Anschließend kann das zweite Band 46 durch die im Warenstützabschnitt 14 ausgebildete Durchgangsöffnung 52 - sowie optional durch die Öffnung 56 (siehe Figuren 1 und 3) - geführt werden, insbesondere wie in den Figuren 5 und 7 gezeigt.

Bei den in den Figuren 5 und 7 gezeigten Ausführungsformen handelt es sich um forminstabile Waren 40 in Form von Armbändern, die durch die dargestellten Formgebungselemente 58 in einer ringförmigen Anordnung fixiert sind. Bei den gezeigten Formgebungselementen 58 handelt es sich jeweils um eine ebenfalls forminstabile - vorzugsweise transparente - Folie mit einer Dicke von maximal als 1 mm, weiter vorzugsweise mit einer Dicke von maximal 0,5 mm. Die Folie wird zur Verbindung mit der Ware 40 in eine - wie insbesondere in den Figuren 5 und 7 erkennbare - c-förmige Form bzw. ringförmige oder annähernd ringförmige Form gebracht und innenseitig so relativ zu der Ware 40 angeordnet und über nicht dargestellte Verbindungselemente so mit dieser verbunden, dass die Ware 40 zusammen mit dem Formgebungselement 58 eine in Bezug auf die Einwirkung der Schwerkraft formstabile Einheit bildet. Das bedeutet, dass die Ware 40-wenn sie, insbesondere wie in den Figuren 5 und 7 gezeigt, mit einem Halter 10 verbunden ist - zusammen mit diesem Halter 10 insbesondere durch Halten an dem Einsteckabschnitt 16 bewegt werden kann, ohne dass dabei die ringförmige Form "verloren" geht. Die Ware 40 kann daher zusammen mit dem Formgebungselement 58 und dem Halter 10 von einem Kunden auch anprobiert und getestet werden.

Figur 6 zeigt einen Halter 10, der dem in den Figuren 1-4 gezeigten Halter 10 im Wesentlichen entspricht, jedoch eine größere Breite b_{H} von ca. 20 mm aufweist. Dieser Halter 10 ist daher besonders geeignet für Waren 40 und/oder Formgebungselemente 58 mit einer maximalen Breite von ca. 18 mm. Im Übrigen weist der in Figur 6 gezeigte Halter 10 identische oder zumindest funktionsgleiche Merkmale auf wie der in den Figuren 1-4 gezeigte Halter. Für diese Merkmale wurden - soweit gekennzeichnet - die gleichen Bezugszeichen wie in den Figuren 1-4 verwendet.

In den Figuren 8-10 ist exemplarisch am Beispiel der in Figur 5 gezeigten Verkaufseinheit 60 dargestellt, wie diese zur Warenpräsentation in eine senkrechte Schlitzwand 62 mit sich horizontal erstreckenden Schlitzen 64 eingeführt werden können. Die Wirkungsrichtung der Schwerkraft (Gravitation) ist in den Figuren 8-10 mit dem Pfeil g gekennzeichnet. Die Bogenebene der Ware 40 liegt in der x-z-Ebene (vgl. Figur 10), die Schlitzwand 62 erstreckt sich senkrecht dazu in der y-z-Ebene.

Zum Einschieben der Verkaufseinheit 60 muss diese in die in Figur 8 gezeigte Lage gebracht werden, in welcher der Einsteckabschnitt 16 annähernd horizontal ausgerichtet ist, so dass dieser in einen Schlitz 64 eingeführt werden kann (siehe Figur 8).

Die Verkaufseinheit 60 wird dann in dieser Ausrichtung mit dem Einsteckabschnitt 16 so weit in horizontaler Richtung in den Schlitz 64 eingeführt, bis sich ein an dem Einsteckabschnitt 16 ausgebildeter bogenförmiger Bereich 66 im Bereich des Schlitzes 64 befindet und ein Verschwenken des Halters 10 erforderlich macht, um den Halter 10 weiter in Richtung Schlitzwand 62 bewegen zu können. Diese Anordnung ist in Figur 9 gezeigt. In der in den Figuren 1-4 gezeigten Ausführungsform des Halters 10 beträgt der Winkel α des bogenförmigen Bereichs 66 des Einsteckabschnitts 16 ca. 56° (siehe Figur 4). Bevorzugte Winkel α liegen zwischen 10° und 80°, besonders bevorzugte Winkel α liegen zwischen 20° und 70° und weiter bevorzugte Winkel α liegen zwischen 35° und 65°.

Die Verkaufseinheit 60 kann dann durch weiteres Verschwenken und/oder horizontales Verschieben in Richtung Schlitzwand 62 in die in Figur 10 gezeigte Position gebracht werden, in welcher die auf der Rückseite des Warenstützabschnitts 14 ausgebildete, ebene Anlagefläche 28 mit der Schlitzwand 62 zur Anlage gebracht ist.

In den Figuren 11 a) bis d) ist der erfindungsgemäße Halter 10 aus den Figuren 1-4 im montierten Zustand an unterschiedlich ausgebildeten Schlitzwänden 62 dargestellt, wobei die Schlitzwände 62 jeweils in einer Ebene vor dem Halter 10 in einem Vertikalschnitt dargestellt sind. Die links neben den Darstellungen wiedergegebene Wirkungsrichtung der Schwerkraft durch den Pfeil g gilt für alle Figuren 11 a) bis d).

Die Schlitzhöhe hs beträgt in der Figur 11 a) 7 mm, in der Figur 11 b) 5 mm, in der Figur 11 c) 4,5 mm und in der Figur 11 d) ebenfalls 4,5 mm.

Die Materialstärke ms der jeweiligen Schlitzwand 62 beträgt in den Figuren 11 a)-c) jeweils 6 mm und in der Figur 11 d) 2 mm. Dabei sind die in den Figuren 11 a)-c) dargestellten Schlitzwände 62 aus Acryl hergestellt, während die in Figur 11 d) dargestellte Schlitzwand 62 aus Metall, insbesondere aus Stahlblech hergestellt ist und rückseitig eine akustische Dämmung mit einer Materialstärke m_{D} von ca. 5 mm aufweist.

Der in den Figuren 1-4 gezeigte erfindungsgemäße Halter 10 ist in seiner Geometrie und in seinen Abmessungen insbesondere auf die vorstehend in Verbindung mit den Figuren 11 a)-d) beschriebenen Schlitzwände 62 optimiert. Solche Schlitzwände 62 existieren bereits seit einigen Jahren. Wie in den Figuren 11 a)-d) zu erkennen ist, nimmt der Halter 10 bei allen Schlitzwänden 62 trotz deren unterschiedlicher Abmessungen im montierten Zustand eine Relativposition ein, in welcher die Ablagefläche parallel (Figuren 11 b)-d)) oder annähernd parallel (Figur 11 a)) zur Richtung der Schwerkraft (Pfeil g) ausgerichtet ist. Der erfindungsgemäße Halter 10 ist daher mit unterschiedlichen, bereits existierenden Produkten und somit vielseitig verwendbar.

In den Figuren 11 a)-d) ist auch gut zu erkennen, warum es bei der gezeigten Ausführungsform des erfindungsgemäßen Halters 10 sinnvoll ist, als Fixierstrukturen 48 eine Vertiefung 50 und eine Durchgangsöffnung 52 vorzusehen, die es ermöglichen, dass ein in Figur 11 nicht dargestelltes Verbindungselement gegenüber der rückseitigen Anlagefläche 28 nicht hervorsteht. Denn dies ermöglicht es, auch bei Verwendung eines solchen Verbindungselements, dass die Anlagefläche 28 flächig mit einer Schlitzwand 62 zur Anlage kommen kann.

Anhand der Figuren 12 bis 18 wird im Folgenden am Beispiel eines weiteren Ausführungsbeispiels einer erfindungsgemäßen Verkaufseinheit 60 beschrieben, wie eine solche Verkaufseinheit 60 auf einfache und kostengünstige Art und Weise hergestellt werden kann.

In Figur 12 sind zunächst ein erfindungsgemäßer Halter 10 (in der gleichen Ausführungsform wie in den Figuren 1-4 dargestellt), ein Abstandshalter 36 sowie ein Formgebungselement 58 in einer Explosionsdarstellung gezeigt. Bei dem Formgebungselement 58 handelt es sich um ein Formgebungselement mit den vorstehend beschriebenen Eigenschaften, d.h. um eine biegsame Folie, deren gezeigte Beschaffenheit insbesondere durch einfaches Zuschneiden und/oder Stanzen herstellbar ist. Als Folie für ein Formgebungselement 58 geeignet sind sowohl solche Folien, die als ebene Elemente vorliegen und nur durch Biegen in der in Figur 12 gezeigten Position verbleiben als auch solche Folien, die nach dem Herstellen der gezeigten Grundgeometrie zunächst in die in Figur 12 gezeigte Form vorgeformt werden. Die erste Variante ist aufgrund des nicht erforderlichen Schrittes des Vorformens etwas kostengünstiger. Die zweite Variante hat den Vorteil, dass das Formgebungselement 58 eine höhere Steifigkeit aufweist.

Von besonderer Bedeutung für die Erfindung in Verbindung mit den nachfolgend beschriebenen Figuren 13-18 sind insbesondere eine T-förmige Durchgangsöffnung 68 sowie eine darüber angeordnete Durchgangsöffnung 70 (hier: kreisförmig) und eine darunter angeordnete Durchgangsöffnung 72 (hier: kreisförmig).

Für das Formgebungselement 58 kann auch Material, insbesondere Folienmaterial, verwendet werden, das nach einem Herstellungsvorgang, insbesondere einem Stanzvorgang, teilweise vorgeformt ist und dessen endgültige Form erst erreicht wird, wenn die Ware 40 mit dem Formgebungselement 58 verbunden ist und/oder wenn die freien Enden eines Formgebungselement miteinander verbunden wurden. Dies kann insbesondere mit Hilfe eines nicht dargestellten Bandes erfolgen, das dazu beispielsweise durch die Durchgangsöffnung 72 und eine an dem anderen freien Ende positionierte Durchgangsöffnung 82 geführt und geschlossen (z.B. verknotet) wird. In diesem Fall bleibt die ringförmige Form des Formgebungselements 58 auch dann erhalten, wenn eine an diesem angeordnete Ware 40 geöffnet wird.

Zur Herstellung einer erfindungsgemäßen Verkaufseinheit 60 wird nun in einem ersten Verfahrensschritt der Abstandshalter 36 mit seiner Lasche 38 in den in dem Warenstützabschnitt 14 des Halteelements 12 ausgebildeten Schlitz 34 eingesteckt (siehe Figur 12). Darüber hinaus wird das Formgebungselement 58 mittels nicht dargestellten Verbindungselementen, insbesondere mittels Bändern, mit einer Ware 40 verbunden. Bei der Ware 40 handelt es sich in der in den Figuren 13-18 gezeigten Ausführungsform um eine Kette mit unterschiedlich großen, an einem Band 74 aufgefädelten Elementen 76.

Die Einheit aus Formgebungselement 58 und Ware 40 wird dann - wie in Figur 13 gezeigt - zunächst so relativ zu dem Abstandshalter 36 positioniert, dass das Band 74 in einen sich in Längsrichtung des Abstandshalters 36 mittig in dem Abstandshalter 36 erstreckenden Schlitz 78 eingeführt wird (siehe Figuren 12 und 14). Wenn eine ringförmige Ware 40 kein Band 74 umfasst, aber dennoch ein Abstandshalter 36 zum Einsatz kommen soll, kann die Breite des Schlitzes 78 in dem Abstandshalter 36 auch so gewählt werden, dass ein Element der Ware 40 in den Schlitz 78 eingeführt werden kann.

Nach Einführen des Bandes 74 in den Schlitz 78 des Abstandshalters 36 werden die Einheit aus Formgebungselement 58 und 40 sowie der Halter 10 mit den Abstandhalter zueinander um 90° verdreht, damit der Abstandshalter so in die T-förmige Durchgangsöffnung 68 eingeführt werden kann, wie es in Figur 14 dargestellt ist. Dabei ist es vorteilhaft, wenn die T-förmige Durchgangsöffnung 68 so dimensioniert ist, dass ein Einführen des Abstandshalters nur möglich ist, wenn durch elastisches Zusammendrücken der sich beidseitig des Schlitzes 78 erstreckenden Schenkel in Richtung Schlitz 78 die Breite b_{A} des Abstandshalters 36 im Bereich des vom Halter 10 beabstandeten Endes kurzzeitig verringert wird (siehe Figur 14). Der Abstandshalter 36 wird so weit in die T-förmige Durchgangsöffnung 68 eingeschoben, bis das Formgebungselement 58 von sich in Querrichtung des Abstandshalters 36 erstreckenden Ausnehmungen 80 (siehe Figur 12) aufgenommen wird, wenn eine zum elastischen Zusammendrücken der Schenkel des Abstandshalters 36 aufgebrachte Kraft entfernt wird.

Anschließend kann die Einheit aus Formgebungselement 58 und Ware 40 gegenüber dem Halter 10 mit Abstandshalter 36 wiederum um 90° verdreht werden, so dass sich die in den Figuren 15 und 16 in verschiedenen Perspektiven wiedergegebene relative Anordnung ergibt. Die Verbindung zwischen dem Abstandshalter 36 und dem Formgebungselement 58 ist so ausgelegt, dass die Elemente relativ zu einander vorfixiert sind. In Längsrichtung und in Querrichtung des Abstandshalters 36 ist das Formgebungselement 58 formschlüssig gegenüber dem Abstandshalter 36 fixiert.

In einem letzten Schritt werden der Halter 10 und die Einheit aus Formgebungselement 58 und Ware 40 mittels eines (oberen) ersten Bandes 44 oberhalb des Abstandshalters 36 und mittels eines (unteren) zweiten Bandes 46 unterhalb des Abstandshalters 36 wie in den Figur 17 und 18 gezeigt verbunden.

In der in den Figuren 17 und 18 gezeigten Ausführungsform wird das zweite Band 46 für eine nicht lösbare Verbindung genutzt. Dazu wird das zweite Band 46 zweifach durch die im Formgebungselement 58 ausgebildete Öffnung 72 unterhalb des Abstandshalters 36 in die Öffnung 56 des Halters 10 geführt und in dem Halter 10 einmal nach rechts und einmal nach links in Querrichtung durch die als Fixierstruktur 48 dienende Durchgangsöffnung 52 des Halters. Wie bereits erwähnt, können hierfür auch zwei separate zweite Bänder 46 verwendet werden, um eine doppelte unlösbare Sicherung zu erzielen.

Die vorstehend beschriebene(n) unlösbare(n) Sicherung(en) kann/können genutzt werden, um mit Hilfe eines Bandes 44, 46 zusätzlich ein Preisschild sicher zu befestigen.

Zur Herstellung einer Verbindung zwischen dem Halter 10 und der Einheit aus Formgebungselement 58 und Ware 40 wird vorzugsweise als erstes Band 44 ein geschlossener elastischer Ring von oben so über den Einsteckabschnitt 16 gelegt, dass das Band in der Vertiefung 50 liegt. Dann wird es in Richtung Einheit aus Formgebungselement 58 und Ware 40 gespannt, um den am Warenstützabschnitt 14 anliegenden Bereich der Einheit aus Formgebungselement 58 und Ware 40 herumgeführt, verdreht und noch einmal von oben über den Einsteckabschnitt 16 geführt, so dass sich auf einfache und schnell durchzuführende Art und Weise die in den Figuren 17 und 18 gezeigte Anordnung des Bandes 44 ergibt.

Das erste Band 44 wird daher in der in den Figuren 17 und 18 gezeigten Ausführungsform als schnell herstellbare, lösbare Verbindung genutzt. Auf eine Nutzung der Öffnung 70 wurde verzichtet.

Auf eine einfach herstellbare, lösbare Verbindung könnte in Verbindung mit dem Abstandshalter 36 auch verzichtet werden, da bereits durch Verbindung des Abstandshalters 36 mit dem Formgebungselement 58 eine einfach herzustellende und wieder lösbare Schnellverbindung erzielt wird.

Der Einsatz eines Abstandshalters 36 ist insbesondere für solche Waren 40 geeignet, deren Außenkontur unregelmäßig ist, so dass bei direkter Positionierung der Außenseite Ware 40 an dem Warenstützabschnitt 14 eines Halters 10 die relative Ausrichtung der Ware 40 zum Halter 10 von der Positionierung der Ware 40 abhinge, d.h. mit anderen Worten ausgedrückt, dass solche Waren 40 mit hoher Wahrscheinlichkeit anders relativ an einem Halter 10 ausgerichtet wären als Waren 40 mit regelmäßiger Außenkontur. Bei Einsatz eines Abstandshalters 36 wird eine - unabhängig von der Außenkontur der Ware 40 - relative Ausrichtung des Formgebungselements 58 (und somit auch der Ware 40) zu dem fest mit dem Halter 10 verbundenen Abstandshalter 36 vorgegeben, so dass sich bei Verwendung einer Vielzahl von Waren 40 und erfindungsgemäßen Haltern 10 an einer Schlitzwand 62 ein einheitliches Warenbild mit regelmäßig angeordneten ringförmigen und/oder bogenförmigen Waren 40 ergibt.

Wie in den Figuren 5, 7-10 und 15-18 erkennbar ist, kann der Halter 10, welcher im Vergleich mit dem Formgebungselement 58 und dem optionalen Abstandshalter 36 das komplexeste und teuerste Bauteil ist, im Vergleich zu den zu präsentierenden Waren 40 deutlich kleiner gestaltet werden. Er erstreckt sich lediglich über einen Winkelbereich von β=40° (vgl. Figur 8). Bevorzugt sind Winkelbereiche von β<=90°, besonders bevorzugt ist es, wenn sich der mit einer bogenförmigen oder ringförmigen Ware 40 zur Anlage kommende Abschnitt eines Halters 10 innerhalb über einen Winkelbereich β von 20° bis 70° erstreckt. So kann eine einerseits stabile und andererseits material- und kostensparende Anbindung einer Ware 40 an einem Halter 10 erfolgen. Ein solcher Halter 10 weist auch ein im Vergleich zur Ware geringes Gewicht auf, was sich positiv auf den Transport einer Verkaufseinheit 60 auswirkt.

Die in der vorliegenden Beschreibung, in den Zeichnungen sowie in den Ansprüchen offenbarten Merkmale der Erfindung können sowohl einzeln als auch in beliebigen Kombinationen für die Verwirklichung der Erfindung in ihren verschiedenen Ausführungsformen wesentlich sein. Die Erfindung ist nicht auf die beschriebenen Ausführungsformen beschränkt. Sie kann im Rahmen der Ansprüche und unter Berücksichtigung der Kenntnisse des zuständigen Fachmanns variiert werden.

### Bezugszeichenliste

- 10: Halter
- 12: Halteelement
- 14: Warenstützabschnitt
- 16: Einsteckabschnitt
- 18: Stützfläche
- 20: Vorderseite
- 22: Rückseite
- 24: unteres Ende
- 26: oberes Ende
- 28: Anlagefläche
- 30: Schenkel
- 32: Kupplungselement
- 34: Schlitz
- 36: Abstandshalter
- 38: Lasche
- 40: Ware
- 42: Verbindungselement
- 44: erstes Band
- 46: zweites Band
- 48: Fixierstruktur
- 50: Vertiefung
- 52: Durchgangsöffnung
- 54: Öffnung
- 56: Öffnung
- 58: Formgebungselement
- 60: Verkaufseinheit
- 62: Schlitzwand
- 64: Schlitz
- 66: bogenförmiger Bereich
- 68: T-förmige Durchgangsöffnung
- 70: Durchgangsöffnung
- 72: Durchgangsöffnung
- 74: Band
- 76: Element
- 78: Schlitz
- 80: Ausnehmung

## Patentansprüche

1. Halter für Waren (40) umfassend ein Halteelement (12) mit einem Warenstützabschnitt (14), wobei der Warenstützabschnitt (14) mindestens eine, zu einer zu haltenden Ware (40) gerichtete Stützfläche (18) umfasst, die auf der Vorderseite (20) des Halteelements (12) ausgebildet ist, und wobei der Warenstützabschnitt (14) durch ein oberes Ende (26) und ein unteres Ende (24) in seiner Höhe begrenzt ist, wobei an der Rückseite (22) des Halteelements (12) ein Einsteckabschnitt (16) ausgebildet oder angeordnet ist,
**dadurch gekennzeichnet,**
**dass** sich der Einsteckabschnitt (16) von dem oberen Ende (26) oder von dem unteren Ende (24) des Halteelements (12) derart erstreckt, dass sich ein in der Seitenansicht mindestens zweischenkliges Halteelement (12) ergibt.

2. Halter nach dem vorstehenden Anspruch, **dadurch gekennzeichnet, dass** die Rückseite (22) des Warenstützabschnitts (14) eine eben ausgebildete Anlagefläche (28) aufweist und/oder die Vorderseite (20) des Warenstützabschnitts (14) von dem unteren Ende (24) zum oberen Ende (26) kreisbogenförmig ausgebildet ist.

3. Halter nach einem oder mehreren der vorstehenden Ansprüche,
**dadurch gekennzeichnet, dass** der Warenstützabschnitt (14) zumindest teilweise u-förmig oder v-förmig ausgebildet ist, wobei die freien Enden des u bzw. v in Richtung der Vorderseite (20) orientiert sind.

4. Halter nach einem oder mehreren der vorstehenden Ansprüche,
**dadurch gekennzeichnet, dass** an dem Halteelement (12) ein Abstandshalter (36) angeordnet oder ausgebildet ist, der sich von der Anlagefläche (28) aus in Richtung der zu befestigenden Ware (40) erstreckt und im Bereich der Vorderseite (20) des Halteelements (12) mindestens ein Kupplungselement (32) für einen Abstandshalter (36) ausgebildet ist.

5. Halter nach einem oder mehreren der vorstehenden Ansprüche,
**dadurch gekennzeichnet, dass** an der Rückseite (22) des Warenstützabschnitts (14) eine Fixierstruktur (48) zur Lagefixierung eines Verbindungselements (42) ausgebildet ist.

6. Halter nach einem oder mehreren der vorstehenden Ansprüche,
**dadurch gekennzeichnet, dass** der Einsteckabschnitt (16) mindestens einen bogenförmigen oder abgewinkelten Bereich (66) aufweist.

7. Halter nach einem oder mehreren der vorstehenden Ansprüche,
**dadurch gekennzeichnet, dass** dieser mindestens eine sich in Querrichtung erstreckende Durchgangsöffnung (52) aufweist.

8. Verkaufseinheit mit einem Halter (10) nach einem der vorstehenden Ansprüche, **dadurch gekennzeichnet, dass** mindestens eine ringförmige oder bandartige Ware (40) bogenförmig mit einer Außenfläche zur Vorderseite (20) des Warenstützabschnitts (14) ausgerichtet und derart angeordnet ist, dass sich die Bogenebene in Hochrichtung und Längsrichtung des Halters (10) erstreckt, und die Ware (40) und der Halter (10) mit mindestens einem Verbindungselement (42) miteinander verbunden sind.

9. Verkaufseinheit nach dem vorstehenden Anspruch, **dadurch gekennzeichnet, dass** die Ware (40) zwischen einem innenseitig angeordneten Formgebungselement (58) und dem Warenstützabschnitt (14) angeordnet ist und das Formgebungselement (58), die Ware (40) und der Halter (10) mit mindestens einem Verbindungselement (42) miteinander verbunden sind.

10. Verkaufseinheit nach dem vorstehenden Anspruch, **dadurch gekennzeichnet, dass** das Formgebungselement (58) mindestens einen biegeelastischen Streifen umfasst, der bogenförmig oder ringförmig innerhalb einer forminstabilen Ware (40) derart angeordnet und gegenüber der Ware (40) fixiert ist, dass eine formstabile Einheit entsteht.

11. Verkaufseinheit nach einem der beiden vorstehenden Ansprüche,
**dadurch gekennzeichnet, dass** zwischen dem Formgebungselement (58) und dem Warenstützabschnitt (14) ein Abstandshalter (36) mit mindestens einer Durchgangsöffnung (52) angeordnet ist.

12. Verkaufseinheit nach dem vorstehenden Anspruch, **dadurch gekennzeichnet, dass** an dem Abstandshalter (36) und/oder an dem Formgebungselement (58) Kupplungselemente (32) zur Verbindung des Abstandshalters (36) mit dem Formgebungselement (58) ausgebildet sind.

13. Verkaufseinheit nach dem vorstehenden Anspruch, **dadurch gekennzeichnet, dass** an dem Abstandshalter (36) zwei gegenüberliegende Ausnehmungen (80) in Breitenrichtung ausgebildet sind und an dem Formgebungselement (58) ein mit der Breite des Abstandshalters (36) korrespondierender Schlitz (78) ausgebildet ist, die es ermöglichen, den Abstandshalter (36) durch den Schlitz (64) zu schieben und durch Drehen im Bereich der Ausnehmungen (80) gegenüber dem Formgebungselement (58) zu fixieren.

14. Verfahren zur Herstellung einer Verkaufseinheit (60) mit mindestens einem Halter (10), mindestens einer ringförmigen oder bandartigen Ware (40) und mindestens einem Formgebungselement (58) **gekennzeichnet durch** folgende Verfahrensschritte:
a) Anordnung der Ware (40) zwischen dem Formgebungselement (58) und dem Halteelement (12) und
b) Verbinden der Ware (40) mit dem Formgebungselement (58) und dem Halteelement (12) mittels mindestens eines Verbindungselements (42) zu einer Verkaufseinheit (60).

15. Verfahren nach dem vorstehenden Anspruch, **dadurch gekennzeichnet, dass** das Formgebungselement (58) und die Ware (40) in einem ersten Verfahrensschritt zu einer vorkonfektionierten Einheit (60) verbunden werden und in einem zweiten Verfahrensschritt die vorkonfektionierte Einheit (60) mit dem Halter (10) verbunden wird.

## Geänderte Patentansprüche

### Geänderte Patentansprüche gemäss Regel 137(2) EPÜ.

1. Halter für ringförmige oder bandartige Waren (40) umfassend ein Halteelement (12) mit einem Warenstützabschnitt (14), wobei der Warenstützabschnitt (14) mindestens eine, zu einer zu haltenden Ware (40) gerichtete Stützfläche (18) umfasst, die auf der Vorderseite (20) des Halteelements (12) ausgebildet ist, und wobei der Warenstützabschnitt (14) durch ein oberes Ende (26) und ein unteres Ende (24) in seiner Höhe begrenzt ist, wobei an der Rückseite (22) des Halteelements (12) ein Einsteckabschnitt (16) ausgebildet oder angeordnet ist,
**dadurch gekennzeichnet,**
**dass** die Stützfläche (18) zu einer Außenfläche der zu haltenden Ware (40) gerichtet ist und dass sich der Einsteckabschnitt (16) von dem oberen Ende (26) oder von dem unteren Ende (24) des Halteelements (12) derart erstreckt, dass sich ein in der Seitenansicht mindestens zweischenkliges Halteelement (12) ergibt.

2. Halter nach dem vorstehenden Anspruch, **dadurch gekennzeichnet, dass** die Rückseite (22) des Warenstützabschnitts (14) eine eben ausgebildete Anlagefläche (28) aufweist und/oder die Vorderseite (20) des Warenstützabschnitts (14) von dem unteren Ende (24) zum oberen Ende (26) kreisbogenförmig ausgebildet ist.

3. Halter nach einem oder mehreren der vorstehenden Ansprüche,
**dadurch gekennzeichnet, dass** der Warenstützabschnitt (14) zumindest teilweise u-förmig oder v-förmig ausgebildet ist, wobei die freien Enden des u bzw. v in Richtung der Vorderseite (20) orientiert sind.

4. Halter nach einem oder mehreren der vorstehenden Ansprüche,
**dadurch gekennzeichnet, dass** an dem Halteelement (12) ein Abstandshalter (36) angeordnet oder ausgebildet ist, der sich von der Anlagefläche (28) aus in Richtung der zu befestigenden Ware (40) erstreckt und im Bereich der Vorderseite (20) des Halteelements (12) mindestens ein Kupplungselement (32) für einen Abstandshalter (36) ausgebildet ist.

5. Halter nach einem oder mehreren der vorstehenden Ansprüche,
**dadurch gekennzeichnet, dass** an der Rückseite (22) des Warenstützabschnitts (14) eine Fixierstruktur (48) zur Lagefixierung eines Verbindungselements (42) ausgebildet ist.

6. Halter nach einem oder mehreren der vorstehenden Ansprüche,
**dadurch gekennzeichnet, dass** der Einsteckabschnitt (16) mindestens einen bogenförmigen oder abgewinkelten Bereich (66) aufweist.

7. Halter nach einem oder mehreren der vorstehenden Ansprüche,
**dadurch gekennzeichnet, dass** dieser mindestens eine sich in Querrichtung erstreckende Durchgangsöffnung (52) aufweist.

8. Verkaufseinheit mit einem Halter (10) nach einem der vorstehenden Ansprüche, **dadurch gekennzeichnet, dass** mindestens eine ringförmige oder bandartige Ware (40) bogenförmig mit einer Außenfläche zur Vorderseite (20) des Warenstützabschnitts (14) ausgerichtet und derart angeordnet ist, dass sich die Bogenebene in Hochrichtung und Längsrichtung des Halters (10) erstreckt, und die Ware (40) und der Halter (10) mit mindestens einem Verbindungselement (42) miteinander verbunden sind.

9. Verkaufseinheit nach dem vorstehenden Anspruch, **dadurch gekennzeichnet, dass** die Ware (40) zwischen einem innenseitig angeordneten Formgebungselement (58) und dem Warenstützabschnitt (14) angeordnet ist und das Formgebungselement (58), die Ware (40) und der Halter (10) mit mindestens einem Verbindungselement (42) miteinander verbunden sind.

10. Verkaufseinheit nach dem vorstehenden Anspruch, **dadurch gekennzeichnet, dass** das Formgebungselement (58) mindestens einen biegeelastischen Streifen umfasst, der bogenförmig oder ringförmig innerhalb einer forminstabilen Ware (40) derart angeordnet und gegenüber der Ware (40) fixiert ist, dass eine formstabile Einheit entsteht.

11. Verkaufseinheit nach einem der beiden vorstehenden Ansprüche,
**dadurch gekennzeichnet, dass** zwischen dem Formgebungselement (58) und dem Warenstützabschnitt (14) ein Abstandshalter (36) mit mindestens einer Durchgangsöffnung (52) angeordnet ist.

12. Verkaufseinheit nach dem vorstehenden Anspruch, **dadurch gekennzeichnet, dass** an dem Abstandshalter (36) und/oder an dem Formgebungselement (58) Kupplungselemente (32) zur Verbindung des Abstandshalters (36) mit dem Formgebungselement (58) ausgebildet sind.

13. Verkaufseinheit nach dem vorstehenden Anspruch, **dadurch gekennzeichnet, dass** an dem Abstandshalter (36) zwei gegenüberliegende Ausnehmungen (80) in Breitenrichtung ausgebildet sind und an dem Formgebungselement (58) ein mit der Breite des Abstandshalters (36) korrespondierender Schlitz (78) ausgebildet ist, die es ermöglichen, den Abstandshalter (36) durch den Schlitz (64) zu schieben und durch Drehen im Bereich der Ausnehmungen (80) gegenüber dem Formgebungselement (58) zu fixieren.

14. Verfahren zur Herstellung einer Verkaufseinheit (60) mit mindestens einem Halter (10) nach einem oder mehreren der vorstehenden Ansprüche, mindestens einer ringförmigen oder bandartigen Ware (40) und mindestens einem Formgebungselement (58) **gekennzeichnet durch** folgende Verfahrensschritte:
a) Anordnung der Ware (40) zwischen dem Formgebungselement (58) und dem Halteelement (12) und
b) Verbinden der Ware (40) mit dem Formgebungselement (58) und dem Halteelement (12) mittels mindestens eines Verbindungselements (42) zu einer Verkaufseinheit (60).

15. Verfahren nach dem vorstehenden Anspruch, **dadurch gekennzeichnet, dass** das Formgebungselement (58) und die Ware (40) in einem ersten Verfahrensschritt zu einer vorkonfektionierten Einheit (60) verbunden werden und in einem zweiten Verfahrensschritt die vorkonfektionierte Einheit (60) mit dem Halter (10) verbunden wird.
